# DEMANDE DE BREVET EUROPEEN

(11) **EP 0 878 151 A2**
(43) Date de publication de la demande: **18.11.1998**
(21) Numéro de dépôt: 98401130.4
(22) Date de dépôt: 12.05.1998
(51) Int. Cl.: A47C 27/14, A47C 3/16

(54) **Support d'assise ou de couchage à sphères souples**

(30) Priorité: 15.05.1997 FR 9705968
(71) Demandeur: Oniris S.A., 92130 Issy Les Moulineaux (FR)
(72) Inventeur: Marchand, Jean-Claude, 45190 Beaugency (FR)
(74) Mandataire: Le Bras, Hervé

(57) **Abrégé**

Le support d'assise ou de couchage est constitué d'une pluralité de sphères souples 1 reliées les unes aux autres et formant des nappes (A,B,C) superposées et décalées pour que les sphères se logent dans les espaces vides intermédiaires 2 existants entre les sphères de la nappe voisine, les nappes étant ainsi imbriquées entre elles.

Application préferentielle aux matelas et sommiers

## Description

L'invention se rapporte aux matelas et aux sièges, et plus généralement à des supports d'assise ou de couchage qui seraient réalisés à l'aide de systèmes souples.

On connaît de multiples façons de réaliser des supports d'assise souple. Ainsi, pour les matelas, on connaît des structures formées d'un agglomérat de laine ou produit analogue renfermé dans une enveloppe.

On connaît aussi des matelas réalisés à l'aide d'une pluralité de bandes de ressorts ensachés. Il existe encore des matelas en mousse dont le bloc est enveloppe dans un coutil extérieur. Mais ces matelas en mousse posent en général des problèmes d'aération et de ventilation, entraînant une condensation entre le support de matelas et le matelas. C'est pourquoi leur utilisation est recommandée avec des sommiers à lattes. Par contre, le problème se pose toujours, si le matelas est posé directement sur un support plan, par exemple, en camping ou sur un bateau. En outre, ces produits connus, ne permettent pas de donner aisément une souplesse variable, sur divers emplacements de la surface du matelas. Pour cela, il faudrait réaliser des zones plus ou moins résistantes à l'enfoncement. A cette fin, dans le cas des matelas en mousse, on connaît la solution qui consiste à découper des plots indépendants les uns des autres, séparés par des alvéoles, pouvant s'enfoncer sans incidence importante sur les plots voisins. Des plots indépendants peuvent aussi être rassemblés et maintenus dans un grillage selon une trame déterminée. Ces plots indépendants sont prévus, pour réaliser notamment des matelas antiescarres. Mais ils restent coûteux à réaliser.

Pour pallier à ces divers inconvénients, le demandeur a imaginé de réaliser un matelas et, plus généralement, un support d'assise ou de couchage, à l'aide de sphères souples de diamètre et de fermeté variables, ce qui permet de réaliser des structures plus ou moins dures, cette juxtaposition de sphères pouvant aussi résoudre les problèmes d'aération évoqués précédemment.

W0 82 03319, FR 1 517 971 et US 4 027 888 décrivent des supports d'assise conformes au préambule de la revendication 1.

Le support d'assise selon l'invention s'en distingue par le fait que les sphères sont reliées les unes aux autres et forment au moins une nappe de sphères juxtaposées.

Selon une autre caractéristique principale de l'invention, plusieurs nappes de sphères sont superposées et décalées les unes par rapport aux autres pour que lesdites sphères se logent dans les espaces vides intermédiaires de la nappe voisine, et que les nappes soient ainsi imbriquées entre elles. Avantageusement, les sphères d'une nappe sont appliquées les unes contre les autres selon une trame rectangulaire, ou encore selon une trame triangulaire.

Selon des caractéristiques particulières de l'invention, les sphères sont pleines et formées d'un noyau et d'un revêtement extérieur, l'un au moins des deux étant en matière souple et élastique.

En variante, les sphères sont des balles gonflées.

D'autres caractéristiques particulières et avantages de l'invention, ressortiront de la description qui va suivre, d'exemples non limitatifs de réalisation, dans lesquels il est fait référence aux dessins annexés qui représentent :

Figure 1, une vue éclatée en perspective, montrant plusieurs nappes superposées de sphères souples à trame rectangulaire.

Figure 2, une vue en plan d'une nappe de sphères à trame rectangulaire.

Figure 3, une vue en plan d'une nappe de sphères à trame triangulaire.

On a représenté, à la figure 1, une armature de matelas, constituée d'une pluralité de sphères souples 1 reliées les unes aux autres par collage. Dans cet exemple, il y a trois nappes (A, B, C) de sphères, qui se superposent.

La nappe A est réalisée par la juxtaposition de sphères 1A en carré, c'est-à-dire les sphères forment des rangées et des colonnes placées côte à côte, chaque sphère étant appliquée contre une sphère de la rangée et de la colonne voisine, selon une trame rectangulaire, comme on le voit plus précisément à la figure 2. Un espace 2 est ménagé entre chacune des quatre sphères voisines de la nappe A.

La nappe B est réalisée de la même façon, mais elle est décalée par rapport à la nappe A, de telle façon que les sphères 1B se logent dans les espaces 2 de la nappe A. Chaque sphère 1B est ainsi en appui contre quatre sphères de la nappe A, ce qui contribue à l'imbrication des nappes entre elles.

La nappe C est identique et également décalée par rapport à la nappe B, pour que l'imbrication des sphères 1C dans les sphères 1B se fasse de la même manière.

Dans la variante de réalisation illustrée à la figure 3, les sphères de chaque nappe sont juxtaposées selon une trame triangulaire, l'espace 2 étant délimité par trois sphères voisines. Les nappes supérieures sont également décalées comme dans l'exemple précédent pour s'imbriquer en quinconce les unes dans les autres.

Grâce à ces assemblages, et aux espaces vides intermédiaires 2 qu'ils ménagent, l'air peut circuler librement entre les sphères, ce qui assure une bonne ventilation du matelas.

Le diamètre et la fermeté des sphères, permettent de réaliser des structures plus ou moins souples, et éventuellement variables sur la surface du matelas. Les sphères en question sont des sphères pleines, réalisées en une matière homogène, par exemple en mousse. Elles peuvent aussi être constituées d'un noyau souple et élastique, revêtu d'une membrane ou d'un noyau dur coiffé d'une enveloppe épaisse souple. Ainsi, l'un ou l'autre, au moins, du noyau et de son revêtement extérieur, est-il réalisé en matière souple et élastique. Les sphères peuvent aussi être des balles gonflées, à la manière des balles de tennis. Elles sont réalisées unitairement ou sont préassemblées par chapelet ou en plaques. Leur collage les unes aux autres intervient aux points de tangence. Au lieu d'un collage, on peut aussi les assembler par clipsage, ou les relier par des fils, ou encore les loger dans des filets ou des sacs formant des chapelets.

Les nappes de sphères utilisées, sont en nombre variable selon l'épaisseur recherchée du support. La structure ainsi constituée peut servir de base à la fabrication de matelas, de sommiers, de sièges etc. ...

## Revendications

1. Support d'assise ou de couchage constitué d'une pluralité de sphères souples (1) laissant entre elles un espace vide intermédiaire (2) pour la circulation d'air, caractérisé en ce que les sphères sont reliées les unes aux autres, et forment au moins une nappe de sphères juxtaposées.

2. Support d'assise ou de couchage selon la revendication 1, caractérisé en ce que plusieurs nappes (A, B, C) de sphères sont superposées et décalées les unes par rapport aux autres, pour que lesdites sphères (1) se logent dans les espaces (2) de la nappe voisine, et que les nappes soient ainsi imbriquées entre elles.

3. Support d'assise ou de couchage selon la revendication 1, caractérisé en ce que les sphères (1) d'une nappe sont appliquées les unes contre les autres selon une trame rectangulaire.

4. Support d'assise ou de couchage selon la revendication 1, caractérisé en ce que les sphères (1) d'une nappe sont appliquées les unes contre les autres selon une trame triangulaire.

5. Support d'assise ou de couchage selon la revendication 1, caractérisé en ce que les sphères (1) sont reliées les unes aux autres par collage à leurs points de tangence.

6. Support d'assise ou de couchage selon la revendication 1, caractérisé en ce que les sphères (1) sont pleines et réalisées en une matière homogène.

7. Support d'assise ou de couchage selon la revendication 1, caractérisé en ce que les sphères (1) sont pleines et formées d'un noyau et d'un revêtement extérieur, l'un au moins des deux étant en matière souple et élastique.

8. Support d'assise ou de couchage selon la revendication 1, caractérisé en ce que les sphères (1) sont des balles gonflées.

9. Support d'assise ou de couchage selon la revendication 1, caractérisé en ce que les sphères (1) sont préassemblées par chapelet.

10. Support d'assise ou de couchage selon la revendication 1, caractérisé en ce que les sphères (1) sont préassemblées en plaques.
